# DEMANDE DE BREVET EUROPEEN

(11) **EP 4 560 098 A1**
(43) Date de publication de la demande: **28.05.2025**
(21) Numéro de dépôt: 24020334.9
(22) Date de dépôt: 21.11.2024
(51) Int. Cl.: E05D 7/10, E05D 15/50

(54) **AGENCEMENT DE SERRURE**

(30) Priorité: 22.11.2023 BE 202300085
(71) Demandeur: Euro-Locks S.A., 6600 Bastogne (BE)
(72) Inventeur: Didderen, Michel, 6600 Bastogne (BE)
(74) Mandataire: Powis de Tenbossche, Roland

(57) **Abrégé**

Agencement de serrure adapté pour formé une charnière, comprenant au moins deux éléments de serrure (10A,10B) comprenant chacun un élément femelle (11A) et un élément mâle (12A), l'élément femelle comprenant un verrou (18) mobile par translation à l'encontre d'un ressort (19) sur lequel agit une gâchette (20) pour maintenir le verrou (18) dans des positions distinctes dans la chambre (17A) de l'élément femelle, ledit verrou (18) présentant un évidement (18E) adapté pour recevoir une tige (12A2) de l'élément mâle (12A) au moins en position de verrouillage.

## Description

L'invention a pour objet un agencement de serrure formant charnière pour un support de charge (1) comprenant une base et un couvercle reliés entre eux par un premier agencement de serrure A1 formant des charnières 10 le long d'un premier côté de la base B1 et un deuxième agencement de serrure A2 formant des charnières 10 le long d'un deuxième côté B2 de la base B opposé audit premier côté B1, le premier agencement de serrure A1 et le deuxième agencement de serrure A2 étant chacun actionnables entre une position verrouillée et une position déverrouillée, de sorte que lorsque les premier et deuxième agencements de serrure sont en position verrouillée s'opposant à toute ouverture du couvercle C par pivotement par rapport auxdits premier et deuxième côtés opposés de la base B, tandis que lorsque l'un (A1) des premier agencement de serrure (A1) et deuxième agencement de serrure (A2) est en position verrouillée, tandis que l'autre (A2) des premier et deuxième agencements de serrure (A1,A2) est en position déverrouillée, le couvercle est dans une position permettant son ouverture par pivotement par rapport audit l'un (A1) des premier et deuxième agencements de serrure(A1,A2),
ledit agencement de serrure (A1,A2) formant charnière comprenant au moins :
* un premier élément de serrure (10A; 10E) et un deuxième élément de serrure (10B,10F) distant du premier élément de serrure (10A,10E), le premier élément de serrure (10A, 10E) et le deuxième élément de serrure (10B,10E) comprenant chacun un premier organe de serrure (11) monté sur la base (B) et un deuxième organe de serrure (12) monté sur le couvercle (C), lesdits premier et deuxième éléments de serrure (10A, 10B; 10F,10E) étant actionnables entre une position verrouillée s'opposant à une ouverture du couvercle (C) par rapport à la base (B) et une position déverrouillée permettant une ouverture du couvercle (C) par rapport à la base (B), lesdits premier et deuxième organes de serrure (11,12) du premier ou du deuxième élément de serrure (10A,10F;10B,10E) étant adaptés pour venir en prise l'un avec l'autre en position verrouillée de l'élément de serrure considéré,
* un élément d'actionnement allongé (13A,13B) coopérant soit avec les premiers organes de serrure (11) desdits premier et deuxième éléments (10A,10F;10B,10E), soit avec les deuxièmes organes de serrure (12) desdits premier et deuxième éléments, et
* un actionneur (14) adapté pour agir sur l'élément d'actionnement allongé (13A,13B) ou sur une pièce (15) d'un premier organe (11) ou d'un deuxième organe (12) pour déplacer lesdits premiers organes de serrure (11) ou lesdits deuxièmes organes de serrure (12) au moins (a) d'une position verrouillée pour laquelle lesdits premier et deuxième organes de serrure (11,12) du premier et du deuxième éléments de serrure (10A,10B;10E,10F) sont en prise l'un avec l'autre pour assurer la position verrouillée desdits premier et du deuxième éléments de serrure (10A,10B;10E,10F) à (b) à une position déverrouillée pour laquelle lesdits premier et deuxième organes de serrure (11,12) du premier et du deuxième éléments de serrure (10A,10B;10E,10F) peuvent être écartés l'un de l'autre pour permettre un mouvement du couvercle (C) par rapport à la base (B).

On connaît un tel agencement de serrure formant charnière par le document EP0654573 ou encore par le document EP3112218.

Par le document EP2322382, on connaît une fermeture automatique par pression d'un coffre de toit. Un système de fermeture automatique par pression pour un coffre de transport est connu par le document WO2006/025877. Le système de fermeture du document WO2006/025877 est un système multi points, c'est-à-dire comprenant une série de systèmes de verrouillage. Chaque système de verrouillage est adapté pour permettre une position de préfermeture entre la position ouverte et la position de fermeture totale. Les systèmes de verrouillage sont commandés par un seul mécanisme opérateur pour les placer soit en position ouverte, soit en position de fermeture totale. Pour arriver à commander les différents systèmes de verrouillage par un seul mécanisme opérateur, le système de fermeture comprend un élément allongé comprenant des charriots sur chacun desquels est montée une plaquette de verrouillage mobile. L'abaissement d'un crochet vers un chariot permet un déplacement de la plaquette de verrouillage à l'encontre de l'action d'un ressort, pour amener le crchet en position de préfermeture. Puisque chaque plaquette de verrouillage est montée mobile par rapport à l'élément alongé, les différents crochets peuvent être amenés en position de préfermeture de manière séquentielle et/ou en même temps.

Par le document WO2017/001651, on connaît un agencement de serrure formant charnière du type décrit dans le premier paragraphe du présent mémoire. Ce document ne décrit pas une gâchette pivotante adaptée pour coopérer avec le verrou et une tige pour le passage d'une position déverrouillée maintenue par un contact du verrou sur une extrémité de la gâchette, à une position verrouillée maintenue par déplacement du verrou par l'action du ressort de verrou et par l'effort de la gâchette sur le verrou, pour maintenir le verrou dans une position adjacente de la fenêtre.

Par le document US8387842, on connaît un coffre de toit avec un mécanisme de fermeture et de pivotement particulier associé à une poignée pivotant entre une position fermée, une position ouverte et une position intermédiaire.

L'invention a pour objet un agencement qui soit simple dans sa conception, avec des premier et deuxième organes de serrure peu volumineux, robustes requérant peu de pièces mobile, chaque organe de serrure étant disposé dans un boîtier de petite dimension dont la chambre présente des faces intérieures formant des butées pour la gâchette ou des guides pour le mouvement translation du verrou. Un tel agencement de serrure est dès lors particulièrement intéressant pour assurer en position verrouillée , la formation d'une charnière pour l'agencement verrouillé tout en empêchant la désolidarisation entre les premier et deuxième organes de serrure de l'agencement verrouillé.

Dans l'agencement selon l'invention, un desdits premier et deuxième organes de serrure comprend un bras portant une tige destinée à former un arbre de rotation ou de pivotement, tandis que l'autre des premier et deuxième organes de serrure comprend un verrou mobile dans le boîtier (sur lequel agit un ressort pour le pousser dans le prolongement de la fenêtre du boîtier) et une gâchette montée à pivotement dans le boîtier (sur laquelle agit un ressort pour la pousser vers la fenêtre). Le verrou, la gâchette et la tige sont adaptées pour coopérer entre eux pour le passage d'une position déverrouillée maintenue par un contact du verrou sur une extrémité de la gâchette, à une position verrouillée maintenue par le déplacement du verrou par l'action du ressort de verrou et par l'effort de poussée de la gâchette sur le verrou (par l'action du ressort de gâchette) pour maintenir le verrou dans une position adjacente de la fenêtre. Ceci permet d'assurer un excellent verrouillage de la tige dans l'évidement du verrou, de maintenir la tige en position verrouillée même si le coffre est soumis à de forte vibrations, d'empêcher le mouvement de la gâchette avec le verrou en position verrouillée, d'assurer que l'agencement de serrure forme une charnière sans risque de déboîtement du couvercle par rapport à la base. L'agencement selon l'invention permet également de visualiser rapidement le non verrouillage d'un élément de serrure, donc de visualiser rapidement si un agencement peut servir de charnière pour un couvercle.

En cas de tentative de déverrouillage par un voleur au moyen d'un foret ou mèche de perceuse, les premiers et deuxièmes ressorts agissant sur les verrous et les gâchettes vont toujours s'opposer à amener un agencement en position de déverrouillage, ceci d'autant plus qu'en partant d'une position verrouillée vers sa position intermédiaire du verrou, la tige s'étend toujours dans l'évidement du verrou pour s'opposer à une désolidarisation des premier et deuxième organes de serrure entre eux. Dans cette position intermédiaire, la gâchette sert de butée pour le verrou bloquant ainsi des mouvements non autorisés pour le verrou.

L'agencement selon l'invention est essentiellement caractérisé en ce que :
un (12) desdits premier et deuxième organes de serrure (11,12) comprend un élément mâle (12A) destiné à coopérer avec un élément femelle (11A), ledit élément mâle (12A) présentant un bras (12A1) portant une tige (12A2);
l'autre (11) desdits premier et deuxième organes de serrure (11,12) comprend un élément femelle (11A) comprenant un boîtier (16) définissant une chambre (17) définissant un espace intérieur (17A) et présentant une fenêtre ouverte 17A2 adaptée pour le passage de d'au moins la tige 12A2 de l'élément mâle 12A dans ledit espace intérieur 17A, ledit espace intérieur 17A contenant :
   - un verrou (18) mobile par translation dans une direction de translation déterminée (T);
   - un premier ressort 19 au moins partiellement comprimé entre une première extrémité 19A prenant appui sur une paroi 17A1 de la chambre 17A ou une pièce solidaire d'une paroi de la chambre et une deuxième extrémité (19B ) prenant appui sur le verrou 18 ou une pièce associée au verrou 18, ledit premier ressort 19 exerçant un effort de poussée sur le verrou mobile 18,
   - une gâchette 20 mobile par pivotement par rapport à un axe de rotation (A-A) perpendiculaire à la direction de translation déterminée (T) du verrou mobile 18, ladite gâchette étant mobile entre une première position extrême de gâchette (Figure 6A) rapprochée de la fenêtre ouverte 17A2 de la chambre 17A1 et une deuxième position extrême de gâchette (Figure 6D) éloignée de la fenêtre ouverte 17A2 de la chambre ouverte 17A1 par rapport à la première position extrême de gâchette, et
   - un deuxième ressort 21exerçant un effort sur la gâchette 20 pour exercer un effort de poussée sur celle-ci vers la première position extrême de gâchette (figure 6A).

Dans l'agencement selon l'invention, dans sa première position extrême de gâchette (Figure 6A), la gâchette 20 prend appui sur une première butée 17B1 de la chambre 17A, tandis que dans sa deuxième position extrême de gâchette (Figure 6D), la gâchette 20 prend appui sur une deuxième butée 17B2 de la chambre 17A, le pivotement maximal de la gâchette 20 étant de moins de 30°, avantageusement de 3 à 15°, tandis que la gâchette 20 présente une première butée 20B1 de gâchette éloignée de l'axe de pivotement (A-A) de la gâchette (20), cette première butée étant destinée à coopérer avec le verrou pour maintenir le verrou dans sa première position (figure 6A), alors qu'une deuxième butée de gâchette (20B2) rapprochée de l'axe de pivotement (A-A) vient en contact avec la première butée 17B1 de la chambre 17A pour maintenir la gâchette dans sa première position extrême (figure 6A).

Dans l'agencement selon l'invention, le verrou (18) est mobile par translation T dans l'espace intérieur 17A de la chambre 17 entre
(*) une première position extrême de verrou (figure 6C) pour laquelle le verrou 18 est soumis à un effort maximal de poussée de la part du premier ressort (19), ladite première position extrême du verrou 18 étant adjacente de la paroi 17A1 de la chambre ou pièce solidaire de celle-ci sur laquelle prend appui la première extrémité 19A du premier ressort 19, dans cette première position extrême de verrou, le verrou est distant de la gâchette 20,
(*) une deuxième position extrême du verrou 18 (figure 6B) pour laquelle le verrou 18 est soumis à un effort minimal de poussée de la part du premier ressort 19, le verrou 18 dans ladite deuxième position extrême de verrou étant plus éloignée de la paroi 17A1 de la chambre 17A ou pièce solidaire de celle-ci sur laquelle prend appui la première extrémité 19A du premier ressort 19, par rapport ladite première position extrême (figure 6C) du verrou (18), dans ladite deuxième position extrême du verrou, la gâchette 20 présentant un appui 20B3 poussé par l'action du deuxième ressort 21 sur au moins une deuxième surface d'appui 18A2 du verrou, et
(*) une position intermédiaire de verrou (figure 6A) entre lesdites première et deuxième positions extrêmes du verrou, pour laquelle la première butée de gâchette (20B1) sert d'appui à une première surface d'appui 18A1 du verrou 18.

Dans l'agencement selon l'invention, dans la première position extrême (figure 6C) du verrou, la gâchette 20 est adaptée pour ne plus prendre appui sur la première surface d'appui 18A1 du verrou 18 de manière à permettre une rotation de la gâchette 20 à l'encontre de l'action du deuxième ressort 21 par l'action d'une poussée du bras 12A1 et/ou de la tige 12A2 de l'élément mâle 12A sur un élément support 20P de la gâchette 20, ladite poussée du bras 12A1 et/ou tige 12A2 étant assurée par l'introduction de la tige 12A2 et au moins partiellement dudit bras 12A1 dans la chambre 17A du boîtier 17 via la fenêtre 17A2.
dans lequel le verrou 18 présente un évidement 18E adapté pour recevoir au moins partiellement la tige 12A2 de l'élément mâle 12A, après que le verrou soit poussé vers sa deuxième position extrême (figure 6B) par l'action du premier ressort 19, après un pivotement de la gâchette 20 dans une position pour laquelle la première butée 20B1 de gâchette n'est plus apte à buter contre la première face 18A1 du verrou 18.

Des formes avantageuses de formes de réalisation de l'invention présentent une ou plusieurs des particularités suivantes :
le verrou 18 présente une face de support 18H, ladite face de support 18H présentant une première partie 18H1 s'étendant dans le prolongement de la fenêtre 17A2 de la chambre 17A du boîtier 17 au moins lorsque le verrou 18 se trouve en sa position intermédiaire (figure 6A) et/ou en sa deuxième position extrême (figure 6C), et une deuxième partie 18H2 coulissant le long d'une paroi de guidage 17G du boîtier 17 ou d'une pièce de guidage solidaire d'une paroi du boîtier 17.
   et/ou
en partant d'une position intermédiaire (figure 6A) du verrou, ledit élément support 20P de gâchette est adapté pour positionner au moins une partie de la tige 12A2 devant l'évidement 18E du verrou lors de l'introduction de la tige 12A2 dans le boîtier 17 par la fenêtre 17A2, et adapté par l'action de la tige sur la gâchette à l'encontre de l'action du deuxième ressort 21 pour faire pivoter la gâchette 20 vers la deuxième position extrême de gâchette (Figure 6D), ledit élément support 20P de la gâchette 20 présentant avantageusement un creux 20C adapté pour recevoir au moins une partie de la tige 12A2, ledit creux 20C étant défini entre deux faces évasées entre elles (20V 1,20V2) et se terminant par un fond courbe 20V3.
   et/ou
la fenêtre 17A2 du boîtier 17 a un bord longitudinal 17A21 prolongé par un plat incliné 17A2P par rapport à un plan perpendiculaire à l'axe de pivotement A-A de la gâchette 20, ledit plat incliné 17A2P se terminant par un bord intérieur 17A21 surplombant un bord extrême 20VE de l'élément support 20P.
   et/ou
l'évidement 18E du verrou 18 a une forme sensiblement cylindrique ou tronconique adaptée à la forme de la tige 12A2 de l'élément mâle 12A pour former une charnière lorsqu'au moins une partie de la tige 12A2 s'étend dans l'évidement 18E du verrou 18.
   et/ou
lorsque la tige 12A2 de l'élément mâle 12A est insérée au moins en partie dans l'évidement 18E du verrou 18, ledit évidement 18E est adapté pour que la tige 12A2 ne puisse plus subir un mouvement de translation dans une direction sensiblement parallèle à la direction d'introduction de la tige 12A2 dans le boîtier 17 au travers de la fenêtre 17A2.
   et/ou
l'évidement 18E du verrou 18 présente un axe central (B-B), une ouverture avant pour l'introduction de la tige et au moins une partie d'évidement adjacente de l'ouverture avant présentant une section transversale perpendiculaire à l'axe central (B-B) définie par une première ligne sensiblement semi-circulaire, d'une deuxième ligne sensiblement semi-circulaire distante de la première ligne sensiblement semi-circulaire, et avantageusement de deux lignes droites sensiblement parallèles entre elles et s'étendant entre lesdites première et deuxième lignes semi-circulaires.
   et/ou
en position intermédiaire (figure5A) du verrou 18, une face avant d'appui 18FA du verrou 18 se situe dans le prolongement de la fenêtre 17A2 de la chambre 17A du boîtier 17 (cette face avant d'appui est donc tournée vers la fenêtre 17A2), tandis que la tige 12A2 de l'élément mâle 12A lors de son mouvement vers la chambre 17A au travers de la fenêtre 17A2 est adaptée pour contacter ladite face avant d'appui 18FA du verrou 18. Ladite face avant d'appui 18FA du verrou 18 et/ou la tige 12A2 ont une partie profilée adaptée pour qu'au moins partiellement le mouvement de la tige 12A2 vers la chambre 17A du boîtier 17 génère un mouvement de translation (T) du verrou (18) à l'encontre de l'action du premier ressort 19, assurant un écartement entre entre la première butée 20B1 de gâchette 20 et la première surface d'appui 18A1 du verrou 18.
   et/ou
le verrou 18 comprend un corps 18C présentant l'évidement 18E pour recevoir au moins partiellement la tige 12A2 du bras 12A1 de l'élément mâle 12A, ledit corps 18C présentant une première face 18H obturant partiellement la fenêtre 17A2 de la chambre 17A du boîtier 17 pour la position intermédiaire (figure 6A) du verrou 18 et pour la deuxième position extrême (figure 6B) du verrou 18, et une deuxième face 18A2 opposée à la dite première face 18H, en ce que la gâchette 20 est configurée pour que dans la deuxième position extrême (figure 6B) du verrou (18), une partie 20B3 de la gâchette 20 vient en contact avec la deuxième face 18A2 du corps 18C, et grâce à l'action du deuxième ressort 21, la gâchette 20 exerce une poussée sur le verrou 18 pour qu'une portion de la première face 18H du corps 18C soit appuyée contre au moins une portion de la paroi de guidage 17G adjacente de la fenêtre 17A2.
   et/ou
la gâchette 20 est configurée de manière à ce que lors du mouvement du verrou 18 vers la première position (figure 6C) ou une position (figure 6D) proche de la première position, la tige (12A2) de l'élément mâle 12A se trouve hors de l'évidement 18E du verrou 18, la gâchette 20 ou une pièce 20P solidaire de la gâchette 20 agit sur la tige 12A2 pour pousser au moins une partie du bras 12A1 et éventuellement au moins une partie de la tige 12A2 hors de la chambre 17A du boîtier 17.
   et/ou
la tige 12A2 de l'élément mâle 12A lors du mouvement du bras 12A1 au moins partiellement hors de la chambre 17A du boîtier 17 au travers de la fenêtre 17A2 est adaptée pour contacter une portion de face 18H1 du verrou 18 située dans le prolongement de la fenêtre 17A2 de la chambre 17A. Ladite portion de face 18H1 du verrou 18 et/ou la tige 12A2 ont une partie profilée adaptée pour qu'au moins partiellement la force exercée par le premier ressort 19 sur le verrou 18 génère un mouvement de translation T du verrou dans la chambre, assurant un mouvement supplémentaire au moins du bras 17A1 hors de la chambre 17A du boîtier 17. Ceci permet de contrôler la position déverrouillée des organes de serrure.
   et/ou
le boîtier 17 présente au moins un élément de guidage 17G1, 17G2 pour le moyen d'actionnement allongé 13A,13B, pour assurer un mouvement de translation du moyen d'actionnement allongé 13A,13B dans une direction parallèle au mouvement de translation (T) du verrou 18.
   et/ou
l'élément femelle (11A) du premier organe de serrure (11) d'un (10B,10E) desdits premier et deuxième éléments de serrure (10A,10B;10E,10F) de chaque agencement (A1,A2) comprend dans la chambre 17A de son boîtier 17 un stator 25 avec une chambre 25A de stator 25, ladite chambre 25A présentant un axe central C-C et étant adaptée pour recevoir un cylindre 26 actionnable entre une position verrouillée et une position déverrouillée, ledit cylindre 26 étant au moins actionnable vers sa position déverrouillée au moyen d'une clef 27 pour assurer une rotation du cylindre 26 par rapport à l'axe central C-C du stator 25.

Avantageusement, le cylindre 26 présente une extrémité arrière 27 située hors de la chambre 25A du stator 25 ou une extrémité arrière 27 associée à un connecteur 28 dont au moins une partie est située hors de la chambre 25A du stator 25, ladite extrémité arrière ou partie du connecteur 28 située hors de la chambre 25A du stator étant associée à un bras 29 portant un doigt d'actionnement 30 agissant sur une pièce 18T du verrou ou associée au verrou 18, ladite pièce 18T du verrou ou associée audit verrou étant reliée au moyen d'actionnement allongé (13A,13B), ledit doigt d'actionnement 30 coulissant dans une gorge ou fente 18F de la pièce 18T du verrou ou associée au verrou.

De préférence une rotation du cylindre 26 dans la chambre 25A du stator 25 se traduit en une rotation du bras 29, ladite gorge ou fente 18F étant adaptée pour transformer un mouvement de rotation du bras 29 avec le doigt d'actionnement 30 en un mouvement de translation (T) du verrou 18.
et/ou
chaque agencement de serrure (A1,A2) comprend en outre un troisième élément de serrure (10C,10D) similaire au premier ou deuxième élément de serrures (10A, 10B,10E,10F) et présentant un premier organe de serrure 11 ou un deuxième organe de serrure 12 coopérant avec un élément d'actionnement 13A,13B, avantageusement l'élément d'actionnement allongé 13A,13B des premiers ou deuxièmes organes de serrure 11,12 desdits premier et deuxième éléments de serrure (10A,10B,10E,10F).
   et/ou
le boîtier 17 présente une première paroi 170 avec la fenêtre 17A2 donnant accès à la chambre 17A, une deuxième paroi 171 perpendiculaire à la première paroi 170, cette deuxième paroi 171 présentant au moins une gorge ou rail de guidage 172, avantageusement deux gorges ou rails de guidage 172,173 parallèles entre elles/eux, et en ce que le verrou 18 porte sur une 18C de ses faces qui est tournée vers la deuxième paroi 171 du boîtier 17 au moins une protubérance 18PR1, avantageusement au moins deux protubérances 18PR1, 18PR2, avantageusement deux protubérances allongées parallèles entre elles, adaptée ou adaptées pour coopérer avec ledit au moins une gorge ou rail de guidage ou avec lesdits au moins deux gorges ou rails de guidage, pour guider le mouvement de translation (T) du verrou 18 dans la chambre 17A du boîtier 17.
   et/ou
le boîtier 17 présente une première paroi 170 avec la fenêtre 17A2 donnant accès à la chambre 17A, une deuxième paroi 171 perpendiculaire à la première paroi 170 , cette deuxième paroi 171 portant une paroi intérieure 174 s'étendant dans la chambre 17A, ladite paroi intérieure 174 et ladite première paroi 171 formant des moyens de guidage du verrou 18 pour son mouvement de translation T dans la chambre 17A, ladite paroi intérieure 174 présentant avantageusement une portion 175 servant de butée pour la gâchette 20.
   et/ou
le boîtier 17 forme une cuvette définissant la chambre 17A dans laquelle sont logés au moins le verrou 18, la gâchette 20, le premier ressort 19 et le deuxième ressort 21, en ce que la cuvette présente une ouverture latérale situé dans un plan parallèle à la direction de translation du verrou 18, en ce que ladite ouverture latérale est fermée au moins partiellement par une paroi présentant au moins une gorge ou une fente de guidage adaptée pour coopérer avec au moins une protubérance du verrou ou d'une pièce solidaire du verrou, pour guider le verrou lors de son mouvement de translation.
   et/ou
le verrou 18 est prolongé par un plat servant d'actionneur 14 pour au moins l'élément d'actionnement allongé (13A, 13B), ledit plat ayant une dimension telle que lors du déplacement du verrou 18 au moins entre la position intermédiaire de verrou (figure 6A)et la deuxième position extrême de verrou (figure 6B), le plat sert de butée latérale pour la gâchette pour au moins limiter des mouvements de la gâchette dans la chambre du boîtier dans une direction parallèle à l'axe de pivotement A-A de la gâchette, de préférence pour s'opposer à un mouvement de la gâchette dans la chambre du boîtier dans une direction parallèle à l'axe de pivotement A-A de la gâchette 20.
   et/ou
l'élément d'actionnement allongé (13A, 13B) est adapté pour commander les verrous (18) d'au moins le premier élément de serrure (10A; 10E) et le deuxième élément de serrure (10B; 10F) pour les amener de manière simultanée de leur position verrouillée à leur position déverrouillée, tandis que les tiges 12A2 des éléments mâles et/ou les verrous 18 et/ou les gâchettes 20 et/ou l'élément d'actionnement allongé (13A, 13B) est/sont adaptés ou configurés pour permettre pour au moins le premier élément de serrure et le deuxième élément de serrure, (a) le passage séquentiel de leur position déverrouillée à leur position intermédiaire, et de manière avantageuse (b) le passage de manière simultanée, avantageusement automatique, de leur position intermédiaire à leur position verrouillée.
   et/ou
le verrou 18 d'un desdits premier élément de serrure et deuxième élément de serrure est associé à un moyen de blocage pour maintenir le verrou dans une position de préfermeture entre la position intermédiaire et la deuxième position du verrou 18, la gâchette 20 prenant appui sur une portion de la deuxième surface d'appui 18AS du verrou 18 adjacente de la première surface d'appui 18A1 du verrou, ledit moyen de blocage étant avantageusement commandé par le verrou 18 de l'autre desdits premier élément de serrure et deuxième élément de serrure.
   et/ou
l'élément mâle 12A est monté mobile par translation TC par rapport à un élément support 12S à l'encontre de l'action d'un ressort 12R, le mouvement par translation TC de l'élément mâle étant parallèle au mouvement par translation T du verrou 18.
   et/ou
une combinaison de deux ou plus de deux de ces particularités.

L'invention a encore pour objet un support de charge comprenant une base B et un couvercle C reliés entre eux par un premier agencement de serrure formant des charnières le long d'un premier côté de la base et un deuxième agencement de serrure formant des charnières le long d'un deuxième côté de la base opposé audit premier côté, le premier agencement de serrure et/ou le deuxième agencement de serrure étant un agencement selon l'invention tel que décrit ci-avant, de préférence le premier agencement de serrure et le deuxième agencement de serrure étant chacun un agencement selon l'invention tel que décrit ci-avant.

Des particularités et détails d'une forme de réalisation préférée donnée à titre d'exemple uniquement sont décrits dans la description qui suit dans laquelle il est fait référence aux dessins ci-annexés.

Dans ces dessins,
- la figure 1 est une vue schématique en perspective d'un coffre de toit, à titre d'exemple de support de charge;
- la figure 2A est une vue schématique d'un arrangement comprenant trois éléments de serrure, dont un élément de serrure comprend un organe de serrure avec un élément femelle coopérant avec un cylindre de verrouillage, tandis que la figure 2B est une vue en perspective des éléments constitutifs de l'arrangement de la figure 2A ;
- la figure 3A est une vue avant d'un organe de serrure comprenant un élément mâle, tandis que les figure 3B et 3C sont des vues de haut et de côté de l'élément mâle de la figure 3A;
- la figure 4A est une vue éclatée d'un organe de serrure avec élément de serrure femelle coopérant avec un cylindre de verrouillage, la figure 4B est une vue de l'organe de serrure de la figure 4A sans le cylindre (stator visible), la figure 4C est une de la face de l'organe de serrure présentant la fenêtre ouverte donnant accès à la chambre du boîtier de l'élément femelle, la figure 4D est une vue en perspective du boîtier de l'élément de serrure femelle de la figure 4A, et la figure 4E est une vue en plan du plat fermant la cuvette formée dans le boîtier de la figure 4D,
- la figure 5A est une vue en perspective éclatée d'un élément de serrure femelle similaire à celui de la figure 4A, mais sans cylindre de verrouillage, la figure 5B est une vue de l'organe de serrure de la figure 5A sans le cylindre (stator visible), la figure 5C est une de la face de l'organe de serrure présentant la fenêtre ouverte donnant accès à la chambre du boîtier de l'élément femelle, la figure 5D est une vue en perspective du boîtier de l'élément de serrure femelle de la figure 5A, et la figure 5E est une vue en plan du plat fermant la cuvette formée dans le boîtier de la figure 5D;
- les figures 6A à 6D montrent des positions extrêmes du verrou et de la gâchette dans la chambre du boîtier d'un élément femelle adapté pour coopérer avec un cylindre, (le ressort de verrou n'étant pas représenté sur ces figures), la figure 6A montrant le verrou en sa position intermédiaire et la gâchette en sa première position extrême, la figure 6B montrant le verrou en sa deuxième position extrême et la gâchette dans une position légèrement écartée de sa première position extrême, la figure 6C montrant le verrou dans sa première position extrême et la gâchette en sa première position extrême, la figure 6D montrant la gâchette en sa deuxième position extrême, le verrou étant amené en sa première position extrême (dans cette figure 6D, le stator et la came de commande du verrou ne sont pas représentés) ;
- Les figures 7A et 7B sont des vues en perspective de la gâchette, la figure 7C étant une vue en plan de la gâchette et la figure 7D est une vue latérale de la gâchette de la figure 7A;
- les figures 8A et 8B sont des vues en perspective du verrou, tandis que les figures 8C et 8D sont des vues du verrou dans un plan respectivement parallèle à la direction de translation du verrou, et dans un plan perpendiculaire à l'axe central de l'évidement du verrou;
- la figure 9A est une vue en perspective de la came commandée par le cylindre de verrouillage, les figures 9B et 9C étant des vues en plan de la came de la figure 9A;
- la figure 10 est une vue schématique d'un agencement de serrure avec deux éléments de serrure comprenant des tiges de longueur différente;
- la figure 11 est une vue de l'agencement de la figure 10, mais avec une tige d'un élément de serrure logée dans l'évidement du verrou;
- la figure 11A montrant la position de l'élément de serrure de gauche de la figure 11 après déplacement du verrou de de l'élément de serrure de droite.
- la figure 12 est une vue schématique d'un élément de serrure, pour lequel la position de l'élément mâle peut être adaptée par rapport à la fenêtre du boitier;
- la figure 13 est une vue de deux éléments de serrure reliés entre eux par un lien allongé similaire à celui enseigné par WO2006/025877;
- la figure 14 est une vue de deux éléments de serrure dont un élément de serrure est en position de préfermeture; et
- la figure 15 est une vue à plus grande échelle d'un élément de serrure en position de préfermeture.

La figure 1 montre en traits interrompus un support de charge (1) (qui est avantageusement un coffre de toit pour véhicule, mais qui peut également être un coffre pour bateau, un coffre de remorque, etc. ou tout autre type de coffres) comprenant une base B et un couvercle C reliés entre eux par un premier agencement de serrure A1 formant des charnières 10 le long d'un premier côté B1 de la base B et un deuxième agencement de serrure A2 formant des charnières 10 le long d'un deuxième côté B2 de la base B opposé audit premier côté B1, le premier agencement de serrure A1 et le deuxième agencement de serrure A2 étant chacun actionnables entre une position verrouillée et une position déverrouillée, de sorte que lorsque les premier et deuxième agencements de serrure sont en position verrouillée s'opposant à toute ouverture du couvercle C par pivotement par rapport auxdits premier et deuxième côtés opposés de la base B, tandis que lorsque l'un (A1) des premier agencement de serrure (A1) et deuxième agencement de serrure (A2) est en position verrouillée, tandis que l'autre (A2) des premier et deuxième agencements de serrure (A1,A2) est en position déverrouillée, le couvercle est dans une position permettant son ouverture par pivotement par rapport audit l'un (A1) des premier et deuxième agencements de serrure (A1,A2). le support de charge (1) peut être ouvert par pivotement du couvercle par rapport à deux bords opposés de la base.

Ledit agencement de serrure (A1,A2) formant charnière comprend au moins :
* un premier élément de serrure (10A; 10E), un deuxième élément de serrure (10B,10F) distant du premier élément de serrure (10A,10E), et un troisième élément de serrure (10C,10D). Le premier élément de serrure (10A,10E) , le deuxième élément de serrure (10B,10E) et le troisième élément de serrure (10C,10D) comprennent chacun un premier organe de serrure (11) monté sur la base (B) et un deuxième organe de serrure (12) monté sur le couvercle (C), lesdits premier et deuxième éléments de serrure (10A,10B;10F,10E) étant actionnables entre une position verrouillée s'opposant à une ouverture du couvercle (C) par rapport à la base (B) et une position déverrouillée permettant une ouverture du couvercle (C) par rapport à la base (B). Lesdits premier et deuxième organes de serrure (11,12) du premier ou du deuxième élément de serrure (10A,10F;10B,10E) sont adaptés pour venir en prise l'un avec l'autre en position verrouillée de l'élément de serrure considéré.
* un premier élément d'actionnement allongé (13A) coopérant avec les premiers organes de serrure (11) desdits premier et deuxième éléments (10A,10F;10B,10E), et un deuxième élément d'actionnement allongé (13B) coopérant avec les premiers organes de serrure (11) desdits deuxième et troisième éléments (10B,10E;10C,10D); et
* un actionneur (14) (tel qu'un cylindre de verrouillage) adapté pour agir sur l'élément d'actionnement allongé (13A,13B) ou sur une pièce (15) d'un premier organe (11) ou d'un deuxième organe (12) pour déplacer lesdits premiers organes de serrure (11) ou lesdits deuxièmes organes de serrure (12) au moins (a) d'une position verrouillée pour laquelle lesdits premier et deuxième organes de serrure (11,12) du premier et du deuxième éléments de serrure (10A,10B;10E,10F) sont en prise l'un avec l'autre pour assurer la position verrouillée desdits premier, deuxième et troisième éléments de serrure (10A,10B;10E,10F, 10C,10D) à (b) à une position déverrouillée pour laquelle lesdits premier et deuxième organes de serrure (11,12) du premier, deuxième et troisième éléments de serrure (10A,10B;10E,10F, 10C,10D) peuvent être écartés l'un de l'autre pour permettre un mouvement du couvercle (C) par rapport à la base (B).

La figure 2A montre schématiquement l'agencement A1,A2 du coffre de toit de la figure 1, en position déverrouillée, le deuxième organe de serrure 12 comprenant l'élément mâle 12A présentant un bras 12A1 portant une tige 12A2 étant distant du premier organe de serrure 11 comprenant un élément femelle 11A. Un tel élément mâle 12A est représenté aux figures 3A à 3C. Le bras 12A1 forme une légère courbure et se termine par une extrémité cylindrique 12E qui est prolongée par la tige cylindrique 12A2 destinée à former un arbre de pivotement lorsque cette tige est introduite dans un évidement 18E du verrou d'un élément femelle 11A.

La figure 2B montre en perspective les pièces séparées l'une de l'autre de l'agencement de la figure 2A.

Les figures 3A à 3C sont des vues d'un organe de serrure 12 comprenant l'élément mâle 12A porté par un support 12C adapté pour être monté sur une paroi du couvercle C, ce support 12C portant un bras 12A1 sur lequel est monté un bout d'arbre ou tige 12A2. L'extrémité du bras 12A1 est cylindrique et s'étend dans le prolongement de la tige 12A2. Le bras 12A1 présente une forme courbe dans le plan B-B, qui est également un plan de symétrie du support 12C et du bras 12A1. Le bras 12A1 est associé le long de ses bords, de renforts 12D s'étendant depuis le support 12 jusqu'à l'extrémité libre 12E du bras.

La figure 4A est une vue éclatée d'un élément femelle 11A, associé à un cylindre 26 commandé par une clef 27. Le cylindre peut être du type pour opérer une action de verrouillage et et de déverrouillage, mais est de préférence du type à verrouillage automatique dès que l'élément mâle est introduit dans l'élément femelle, la clef servant alors uniquement au déverrouillage, pour déplacer l'élément mâle au moins partiellement hors de l'élément femelle.

L'élément femelle 11A comprend un boîtier (16) définissant une chambre (17) définissant un espace intérieur (17A) et présentant une fenêtre ouverte 17A2 adaptée pour le passage de d'au moins la tige 12A2 de l'élément mâle 12A dans ledit espace intérieur 17A, ledit espace intérieur 17A contenant :
- un verrou (18) mobile par translation dans une direction de translation déterminée (T);
- un premier ressort 19 au moins partiellement comprimé entre une première extrémité 19A prenant appui sur une paroi 17A1 de la chambre 17A (éventuellement via une pièce solidaire de cette paroi ou du ressort) et une deuxième extrémité (19B ) prenant appui sur le verrou 18 (éventuellement via interposition d'une pièce associée au verrou ou au ressort), ledit premier ressort 19 exerçant un effort de poussée sur le verrou mobile 18 vers la fenêtre ouverte 17A2 (flèche T1 pour le sens de la poussée),
- une gâchette 20 mobile par pivotement par rapport à un axe de rotation (A-A) perpendiculaire à la direction de translation déterminée (T) du verrou mobile 18, ladite gâchette étant mobile entre une première position extrême de gâchette (Figure 6A) rapprochée de la fenêtre ouverte 17A2 de la chambre 17A1 et une deuxième position extrême de gâchette (Figure 6D) éloignée de la fenêtre ouverte 17A2 de la chambre ouverte 17A1 par rapport à la première position extrême de gâchette, et
- un deuxième ressort 21exerçant un effort sur la gâchette 20 pour exercer un effort de poussée sur celle-ci vers la première position extrême de gâchette (figure 6A). Ce deuxième ressort a une première extrémité droite 21A placée dans un logement 176 de la chambre 17 du boîtier 16, une deuxième extrémité droite 21B placée dans un logement 20L de la gâchette, et une portion en spirale 21C entre les première et deuxième extrémités droites 21A,21B, ladite portion en spirale 21C étant placé sur un ergot 177 de la chambre 17A pour maintenir en position la portion en spirale dans la chambre lors du pivotement de la gâchette.

Dans l'agencement selon l'invention, dans sa première position extrême de gâchette (Figure 6A), la gâchette 20 prend appui sur une première butée 17B1 de la chambre 17A, tandis que dans sa deuxième position extrême de gâchette (Figure 6D), la gâchette 20 prend appui sur une deuxième butée 17B2 de la chambre 17A (et ne prend plus appui sur la butée 17B1), le pivotement maximal de la gâchette 20 étant de moins de 30°, avantageusement de 3 à 15° entre ces positions extrêmes de gâchette 20 (figure 6A - figure 6D). La gâchette 20 présente une première butée 20B1 de gâchette éloignée de l'axe de pivotement (A-A) de la gâchette (20), cette première butée 20B1 étant destinée à coopérer avec le verrou pour maintenir le verrou dans sa première position (figure 6A), alors qu'une deuxième butée de gâchette (20B2) rapprochée de l'axe de pivotement (A-A) vient en contact avec la première butée 17B1 de la chambre 17A pour maintenir la gâchette dans sa première position extrême (figure 6A).

Dans l'agencement selon l'invention, le verrou (18) est mobile par translation T dans l'espace intérieur 17A de la chambre 17 entre
(*) une première position extrême de verrou (figure 6C) pour laquelle le verrou 18 est soumis à un effort maximal de poussée de la part du premier ressort (19), ladite première position extrême du verrou 18 étant adjacente de la paroi 17A1 de la chambre ou pièce solidaire de celle-ci sur laquelle prend appui la première extrémité 19A du premier ressort 19, dans cette première position extrême de verrou, le verrou est distant de la gâchette 20. Dans cette position la butée 20B2 de la gâchette bute contre la butée 17B2 de la chambre 17.
(*) une deuxième position extrême du verrou 18 (figure 6B) pour laquelle le verrou 18 est soumis à un effort minimal de poussée de la part du premier ressort 19, le verrou 18 dans ladite deuxième position extrême de verrou étant plus éloignée de la paroi 17A1 de la chambre 17A sur laquelle prend appui la première extrémité 19A du premier ressort 19, par rapport ladite première position extrême (figure 6C) du verrou (18), dans ladite deuxième position extrême du verrou, la gâchette 20 présentant un appui 20B3 poussé par l'action du deuxième ressort 21 sur au moins une deuxième surface d'appui 18A2 du verrou 18 (la butée 20B3 et la butée 20B1 peuvent ne former qu'une seule et même butée), et
(*) une position intermédiaire de verrou (figure 6A) entre lesdites première et deuxième positions extrêmes du verrou(figures 6C et 6B), pour laquelle la première butée de gâchette (20B1) sert d'appui à une première surface d'appui 18A1 du verrou 18.

Dans l'agencement selon l'invention, dans la première position extrême (figure 6C) du verrou, la gâchette 20 est adaptée pour ne plus prendre appui sur la première surface d'appui 18A1 du verrou 18 de manière à permettre une rotation de la gâchette 20 à l'encontre de l'action du deuxième ressort 21 par l'action d'une poussée du bras 12A1 et/ou de la tige 12A2 de l'élément mâle 12A sur un élément support 20P de la gâchette 20, ladite poussée du bras 12A1 et/ou tige 12A2 étant assurée par l'introduction de la tige 12A2 et au moins partiellement dudit bras 12A1 dans la chambre 17A du boîtier 17 via la fenêtre 17A2. Cette poussée du bras 17A1 au travers de la fenêtre 17A2 va générer un pivotement de la gâchette 20 dans le sens P1 à l'encontre de l'action du deuxième ressort 21.

Le verrou 18 présente un évidement 18E adapté pour recevoir au moins partiellement la tige 12A2 de l'élément mâle 12A, après que le verrou 18 soit poussé vers sa deuxième position extrême (figure 6B) par l'action du premier ressort 19, après un pivotement de la gâchette 20 dans une position pour laquelle la première butée 20B1 de gâchette n'est plus apte à buter contre la première face 18A1 du verrou 18.

Le verrou 18 présente une face de support 18H, ladite face de support 18H présentant une première partie 18H1 s'étendant dans le prolongement de la fenêtre 17A2 de la chambre 17A du boîtier 17 au moins lorsque le verrou 18 se trouve en sa position intermédiaire (figure 6A), et une deuxième partie 18H2 coulissant le long d'une paroi de guidage 17G du boîtier 17.

En partant d'une position intermédiaire (figure 6A) du verrou, ledit élément support 20P de gâchette est adapté pour positionner au moins une partie de la tige 12A2 devant l'évidement 18E du verrou lors de l'introduction de la tige 12A2 dans le boîtier 17 par la fenêtre 17A2. Ledit élément support 20P est en outre adapté par l'action de la tige 12A2 sur la gâchette à l'encontre de l'action du deuxième ressort 21 pour faire pivoter la gâchette 20 vers la deuxième position extrême de gâchette (Figure 6D). Ledit élément support 20P de la gâchette 20 présente un creux 20C adapté pour recevoir au moins une partie de la tige 12A2, ledit creux 20C étant défini entre deux faces évasées entre elles (20V1,20V2) (faces sensiblement planes) et se terminant par un fond courbe 20V3 (avec un rayon de courbure correspondant sensiblement au rayon de la tige 17A2, les surfaces sensiblement planes 20V1,20V2 étant sensiblement tangentes au fond courbe).

La fenêtre 17A2 du boîtier 16 a un bord longitudinal 17A2L prolongé par un plat incliné 17A2P par rapport à un plan perpendiculaire à l'axe de pivotement A-A de la gâchette 20, ledit plat incliné 17A2P se terminant par un bord intérieur 17A21 surplombant un bord extrême 20VE de l'élément support 20P.

L'évidement 18E du verrou 18 a une forme sensiblement cylindrique ou tronconique adaptée à la forme de la tige 12A2 de l'élément mâle 12A pour former une charnière lorsqu'au moins une partie de la tige 12A2 s'étend dans l'évidement 18E du verrou 18.

Lorsque la tige 12A2 de l'élément mâle 12A est insérée au moins en partie dans l'évidement 18E du verrou 18, ledit évidement 18E est adapté pour que la tige 12A2 ne puisse plus subir un mouvement de translation dans une direction sensiblement parallèle à la direction d'introduction de la tige 12A2 dans le boîtier 17 au travers de la fenêtre 17A2.

L'évidement 18E du verrou 18 présente un axe central (B-B) (parallèle à la direction de translation T du verrou), une ouverture avant 18E1 pour l'introduction de la tige 17A2, et au moins une partie d'évidement adjacente de l'ouverture avant 18E1 présentant une section transversale perpendiculaire à l'axe central (B-B) définie par une première ligne 18EL1 sensiblement semi-circulaire, d'une deuxième ligne 18EL2 sensiblement semi-circulaire distante de la première ligne sensiblement semi-circulaire 18EL1, et deux lignes droites 18ED1,18ED2 sensiblement parallèles entre elles et s'étendant entre lesdites première et deuxième lignes semi-circulaires. 18EL1,18EL2.

En position intermédiaire (figure 6A) du verrou 18, une face avant d'appui 18FA du verrou 18 se situe dans le prolongement de la fenêtre 17A2 de la chambre 17A du boîtier 17 (cette face avant d'appui est donc tournée vers la fenêtre 17A2), tandis que la tige 12A2 de l'élément mâle 12A lors de son mouvement vers la chambre 17A au travers de la fenêtre 17A2 est adaptée pour contacter ladite face avant d'appui 18FA du verrou 18. Ladite face avant d'appui 18FA du verrou 18 et la tige 12A2 ont chacun une partie profilée adaptée pour qu'au moins partiellement le mouvement de la tige 12A2 vers la chambre 17A du boîtier 17 génère un mouvement de translation (T) du verrou (18) à l'encontre de l'action du premier ressort 19, assurant un écartement entre entre la première butée 20B1 de gâchette 20 et la première surface d'appui 18A1 du verrou 18. La tige 17A2 présente une extrémité libre arrondie ou courbe 12A2E, tandis que la face d'appui avant 18FA est inclinée vers l'intérieur de la chambre 17A, par exemple inclinaison de 10 à 80° (telle que 15° à 45°) par rapport à un plan perpendiculaire à la direction de mouvement de l'élément mâle 12A dans la chambre 17A au niveau de la fenêtre ouverte 17A2. L'extrémité arrondie 12A2E vient alors buter contre la face avant inclinée 18FA pour assurer un mouvement du verrou lors de l'introduction de la tige dans la chambre 17A.

Le verrou 18 comprend un corps 18C présentant l'évidement 18E pour recevoir au moins partiellement la tige 12A2 du bras 12A1 de l'élément mâle 12A, ledit corps 18C présentant une première face 18H obturant partiellement la fenêtre 17A2 de la chambre 17A du boîtier 17 pour la position intermédiaire (figure 6A) du verrou 18 et pour la deuxième position extrême (figure 6B) du verrou 18, et une deuxième face 18A2 opposée à la dite première face 18H. La gâchette 20 est configurée pour que dans la deuxième position extrême (figure 6B) du verrou (18), une partie 20B3 de la gâchette 20 vient en contact avec la deuxième face 18A2 du corps 18C. Grâce à l'action du deuxième ressort 21, la gâchette 20 exerce une poussée sur le verrou 18 pour qu'une portion de la première face 18H du corps 18C soit appuyée contre au moins une portion de la paroi de guidage 17G adjacente de la fenêtre 17A2.

La gâchette 20 est configurée de manière à ce que lors du mouvement du verrou 18 vers la première position (figure 6C) ou une position (figure 6D) proche de la première position, la tige (12A2) de l'élément mâle 12A se trouve hors de l'évidement 18E du verrou 18, la gâchette 20 ou une pièce 20P solidaire de la gâchette 20 agit sur la tige 12A2 pour pousser au moins une partie du bras 12A1 et éventuellement au moins une partie de la tige 12A2 hors de la chambre 17A du boîtier 17.

La tige 12A2 de l'élément mâle 12A lors du mouvement du bras 12A1 au moins partiellement hors de la chambre 17A du boîtier 17 au travers de la fenêtre 17A2 est adaptée pour contacter une portion de face 18H1 ou portion de la face avant 18FA du verrou 18 située dans le prolongement de la fenêtre 17A2 de la chambre 17A. Ladite portion de face avant 18FA du verrou 18 et la tige 12A2 ont une partie profilée adaptée pour qu'au moins partiellement la force exercée par le premier ressort 19 sur le verrou 18 génère un mouvement de translation T du verrou dans la chambre, assurant un mouvement supplémentaire au moins du bras 17A1 hors de la chambre 17A du boîtier 17. Ceci permet de contrôler la position déverrouillée des organes de serrure.

Le boîtier 17 présente des éléments de guidage 17G1, 17G2 pour le moyen d'actionnement allongé 13A,13B, pour assurer un mouvement de translation du moyen d'actionnement allongé 13A,13B dans une direction parallèle au mouvement de translation (T) du verrou 18.

L'élément femelle (11A) du premier organe de serrure (11) d'un (10B,10E) desdits premier, deuxième et troisième éléments de serrure (10A,10B, 10C;10E,10F, 10G) de chaque agencement (A1,A2) comprend dans la chambre 17A de son boîtier 17 un stator 25 avec une chambre 25A de stator 25, ladite chambre 25A présentant un axe central C-C et étant adaptée pour recevoir un cylindre 26 actionnable entre une position verrouillée et une position déverrouillée, ledit cylindre 26 étant au moins actionnable vers sa position déverrouillée au moyen d'une clef 27 pour assurer une rotation du cylindre 26 par rapport à l'axe central C-C du stator 25.

Avantageusement, le cylindre 26 présente une extrémité arrière 26A associée à un connecteur 28 dont au moins une partie est située hors de la chambre 25A du stator 25, ladite partie du connecteur 28 située hors de la chambre 25A du stator 25 étant associée à un bras 29 portant un doigt d'actionnement 30 agissant sur une pièce 18T du verrou ou associée au verrou 18, ladite pièce 18T du verrou ou associée audit verrou étant reliée au moyen d'actionnement allongé (13A,13B), ledit doigt d'actionnement 30 coulissant dans une gorge ou fente 18F de la pièce 18T du verrou ou associée au verrou. La partie du connecteur 28 située hors du stator 25 est logée dans un passage 29A du bras 29. Un clips 28A assure le maintien du bras 29 sur le connecteur 28. Le maintien du rotor ou cylindre 26 dans la chambre 25A du stator est par exemple réalisé au moyen d'une paillette de retenue s'étendant dans une gorge annulaire intérieure du stator. Le stator est maintenu en position par rapport au boîtier 17 et au couvercle C au moyen d'un clips 25C. D'autres moyens de fixation sont possibles.

De préférence une rotation du cylindre 26 dans la chambre 25A du stator 25 se traduit en une rotation du bras 29, ladite gorge ou fente 18F étant adaptée pour transformer un mouvement de rotation du bras 29 avec le doigt d'actionnement 30 en un mouvement de translation (T) du verrou 18.

les figures 6A à 6D montrent le mouvement du doigt 30 dans la fente 18F lors du mouvement du bras 29. Lors du mouvement de verrouillage du verrou, le bras 29 pivote dans le sens horlogique par l'action du ressort 19 sur le verrou 18 jusqu'à atteindre la position de la figure 6B. Lors du déverrouillage, la clef est introduite dans le cylindre 26 pour activer une rotation de celui-ci dans le sens anti-horlogique, par rapport au stator, Ce mouvement de rotation du cylindre 26 génère un mouvement de rotation du bras 29 dans le sens anti-horlogique, qui est converti en un mouvement de translation du verrou 18 vers la première position extrême de verrou (figure 6C) ou une position proche de celle-ci. Ce mouvement de translation du verrou va générer un mouvement de translation de la pièce 18T et des barres d'actionnement allongées 13A,13B (qui sont connectées à la pièce 18T grâce des protubérances 18TP logées dans un orifice 13AO,13BO des barres 13A,13B.

Le boîtier 17 présente une première paroi 170 avec la fenêtre 17A2 donnant accès à la chambre 17A, une deuxième paroi 171 perpendiculaire à la première paroi 170, cette deuxième paroi 171 présentant deux gorges ou rails de guidage 172,173 parallèles entre elles/eux. Le verrou 18 porte sur une 18C de ses faces qui est tournée vers la deuxième paroi 171 du boîtier 17 deux protubérances 18PR1, 18PR2 allongées parallèles entre elles, adaptées pour coopérer avec lesdits deux gorges ou rails de guidage172,173, pour guider le mouvement de translation (T) du verrou 18 dans la chambre 17A du boîtier 17.

Le boîtier 17 présente une première paroi 170 avec la fenêtre 17A2 donnant accès à la chambre 17A, une deuxième paroi 171 perpendiculaire à la première paroi 170, cette deuxième paroi 171 portant une paroi intérieure 174 s'étendant dans la chambre 17A, ladite paroi intérieure 174 et ladite première paroi 171 formant des moyens de guidage du verrou 18 pour son mouvement de translation T dans la chambre 17A, ladite paroi intérieure 174 présentant avantageusement une portion 175 servant de butée pour la gâchette 20.

Le boîtier 17 forme une cuvette définissant la chambre 17A dans laquelle sont logés au moins le verrou 18, la gâchette 20, le premier ressort 19 et le deuxième ressort 21. La cuvette présente une ouverture latérale situé dans un plan parallèle à la direction de translation du verrou 18. Ladite ouverture latérale est fermée au moins partiellement par une paroi 180 présentant avantageusement au moins une gorge ou une fente de guidage 181 adaptée pour coopérer avec au moins une protubérance 18PR3 du verrou, pour guider le verrou lors de son mouvement de translation.

Le verrou 18 est prolongé par un plat servant d'actionneur 14, 18T pour au moins l'élément d'actionnement allongé (13A,13B), ledit plat ayant une dimension telle que lors du déplacement du verrou 18 au moins entre la position intermédiaire de verrou (figure 6A) et la deuxième position extrême de verrou (figure 6B), le plat sert de butée latérale pour la gâchette pour au moins limiter des mouvements de la gâchette dans la chambre du boîtier dans une direction parallèle à l'axe de pivotement A-A de la gâchette, de préférence pour s'opposer à un mouvement de la gâchette dans la chambre du boîtier dans une direction parallèle à l'axe de pivotement A-A de la gâchette 20.

Les éléments femelles 11A des éléments de serrure 10A,10C,10D et 10F sont de conception similaire à ceux des éléments de serrure 10B et 10E décrits ci-avant, si ce n'est qu'ils ne sont pas associés à un stator 25. Ces éléments sont représentés aux figures 5A à 5E, le mouvement des pièces est similaire à celui des figures 6A à 6D, si ce n'est que le mouvement du verrou n'est pas commandé par une clef, mais par le déplacement d'une desdites barres 13A,13B. Les signes de référence utilisés aux figures 5A à SE font références à des pièces ou éléments identiques ou similaires à ceux référencés aux figures 4A à 4E.

La figure 10 est une vue schématique d'un agencement de serrure avec deux éléments de serrure comprenant des tiges de longueur différente. Les éléments de serrure sont similaires à ceux représentés à plus grande échelle aux figures 4A et 5A. La tige 12A2 de l'élément mâle 12A de l'élément de serrure 10A présente une longueur plus importante que la tige 12A2 de l'élément mâle 12A de l'élément de serrure 10B.

Lors de l'introduction de la tige 12A2 dans la chambre de l'élément femelle 11A pour agir sur la gâchette 20, la tige 12A2 va buter sur le verrou 18 pour le déplacer à l'encontre de l'action du ressort 19. Le déplacement maximal LV1 du verrou 18 de l'élément de serrure 10A par l'action de sa tige est plus important que le déplacement LV2 du verrou de l'élément de serrure 10B par l'action de sa tige.

Lors de l'introduction de la tige 12A2 dans la partie femelle 11A de l'élément de serrure de gauche, le déplacement du verrou 18 de l'élément de serrure 10A va générer un déplacement axial du verrou 18 de l'élément de serrure de droite par l'action de l'élément allongé 13A.

Dans la forme représentée à la figure 11, la tige 12A2 de l'élément de serrure 10A est partiellement insérée dans l'évidement 18E du verrou 18, tandis que pour l'élément de serrure 10B, la tige se trouve encore hors de la chambre de l'élément femelle 11A.

En insérant la tige 12A2 dans la chambree de l'élément de serrure 10B, la tige 12A2 va agir sur le verrou 18 pour le déplacer sur une distance LV2 à l'encontre de l'action du ressort. Ce mouvement du verrou 18 de l'élément de serrure va générer un déplacement du verrou 18 de l'élément de serrure 10A, via la barre 13A, sur une distance LV2. Avec un tel déplacement, la tige 12A2 de l'élément de serrure 10A reste dans l'évidement 18E du verrou 17 de l'élément de serrure 10A.

La figure 11A montre la position de la tige 12A2 et du verrou 18 de l'élément de serrure 10A après mouvement de la barre 13A sur une distance LV2.

Ceci permet donc d'obtenir une préfermeture séquentielle des éléments de serrure.

La figure 12 est une vue schématique d'un élément de serrure 10A avec un élément mâle 12A dont la position axiale peut être réglée, ceci pour contrôler la distance de déplacement du verrou au moinq entre une distance minimale LV2 pour l'élément mâle 12A du haut de la figure 12, et une distance maximale LV1 pour l'élément mâle 12A situé à droite dans la figure 10 à côté de l'élément femelle 11A.

Ceci permet donc d'adapter les déplacements des verrous 18 des éléments de serrure 10A,10B, et donc d'obtenir des préfermetures séquentielles pour les éléments de serrure.

Dans la forme de réalisation de la figure 12, il aurait également été possible de monter l'élément mâle 12A mobile par translation TC par rapport à un élément support 12S à l'encontre de l'action d'un ressort 12R. ( Le bras 12A1 est par exemple monté sur un pieds 12S1 mobile dans une gorge ou rail 12S2 du support 12S à l'encontre de l'action du ressort 12R) Lors d'un contact de la tige 12A2 avec la partie haute du verrou 18, la tige 12A2 va se déplacer (distance LX) à l'encontre du ressort 12R, tandis que le verrou 18 va se déplacer à l'encontre du ressort 19. Une fois la tige 12A2 en face de l'évidement 18E du verrou, le ressort 19 va pousser le verrou vers la tige 12A2, tandis que le ressort 12R pousse la tige 12A2 vers le verrou 18 sur une distance LX. Ceci permet d'obtenir des préfermeture squentielles des éléments de serrure, puisque le déplacement des verrous par la barre 13A n'agit pas sur la position des tiges 12A2. Pour assurer le déverrouillage avec la barre, la barre 13A devra être à même de déplacer le verrou 18 sur une distance totale correspondant à la distance de déplacement du verrou par la tige augmentée de la distance de déplacement de la tige par l'action du verrou, soit d'une distance totale suffisante pour que la tige s'étende hors de l'évidement.

Dans la forme de la figure 12, l'élément mâle 12A est donc monté mobile par translation TC par rapport à un élément support 12S à l'encontre de l'action d'un ressort 12R, le mouvement par translation TC de l'élément mâle étant parallèle au mouvement par translation T du verrou 18.

La figure 13 est une vue de deux éléments de serrure reliés entre eux par un lien allongé similaire à celui enseigné par WO2006/025877, l'élément allongé 13A présentant des fenêtres de guidage 13F coopérant avec des ergots 18TP du verrou 18, ces fenêtres étant adaptées pour permettre un mouvement relatif des verrous à l'encontre de l'action d'un ressort.

La figure 14 est une vue de deux éléments de serrure 10A,10B dont un élément de serrure 10B est en position de préfermeture. Pour cet élément de serrure 10B, la tige 12A2 est partiellement insérée dans l'évidement du verrou 18, ce dernier étant dans une position écartée de la position intermédiaire de la figure 6A et la position de verrouillage total de la figure 6B, la gâchette 20 ayant sa face 20B3 prenant appui sur la face 18A2 du verrou 18. Cette position écartée est bloquée par un moyen de blocage, de sorte que lorsque ce système de blocage est libéré, le ressort 19 permet au verrou de prendre sa position de verrouillage total, de manière automatique. La figure 15 est une vue à plus grande échelle d'un élément de serrure en position de préfermeture.

L'élément de blocage est par exemple la barre 13A s'étendant entre des verrous 18 d'éléments de serrure, la barre 13A présentant alors par exemple des fenêtres adaptées.

## Revendications

1. Agencement de serrure formant charnière pour un support de charge (1) comprenant une base et un couvercle reliés entre eux par un premier agencement de serrure (A1) formant des charnières (10) le long d'un premier côté de la base (B1) et un deuxième agencement de serrure (A2) formant des charnières (10) le long d'un deuxième côté (B2) de la base (B) opposé audit premier côté (B1), le premier agencement de serrure (A1) et le deuxième agencement de serrure (A2) étant chacun actionnables entre une position verrouillée et une position déverrouillée, de sorte que lorsque les premier et deuxième agencements de serrure sont en position verrouillée s'opposant à toute ouverture du couvercle (C) par pivotement par rapport auxdits premier et deuxième côtés opposés de la base (B), tandis que lorsque l'un (A1) des premier agencement de serrure (A1) et deuxième agencement de serrure (A2) est en position verrouillée, tandis que l'autre (A2) des premier et deuxième agencements de serrure (A1,A2) est en position déverrouillée, le couvercle est dans une position permettant son ouverture par pivotement par rapport audit l'un (A1) des premier et deuxième agencements de serrure (A1,A2),
ledit agencement de serrure (A1,A2) formant charnière comprenant au moins :
* un premier élément de serrure (10A; 10E) et un deuxième élément de serrure (10B,10F) distant du premier élément de serrure (10A,10E), le premier élément de serrure (10A, 10E) et le deuxième élément de serrure (10B,10E) comprenant chacun un premier organe de serrure (11) monté sur la base (B) et un deuxième organe de serrure (12) monté sur le couvercle (C), lesdits premier et deuxième éléments de serrure (10A,10B;10F,10E) étant actionnables entre une position verrouillée s'opposant à une ouverture du couvercle (C) par rapport à la base (B) et une position déverrouillée permettant une ouverture du couvercle (C) par rapport à la base (B), lesdits premier et deuxième organes de serrure (11,12) du premier ou du deuxième élément de serrure (10A,10F;10B,10E) étant adaptés pour venir en prise l'un avec l'autre en position verrouillée de l'élément de serrure considéré,
* un élément d'actionnement allongé (13A,13B) coopérant soit avec les premiers organes de serrure (11) desdits premier et deuxième éléments (10A,10F;10B,10E), soit avec les deuxièmes organes de serrure (12) desdits premier et deuxième éléments, et
* un actionneur (14) adapté pour agir sur l'élément d'actionnement allongé (13A,13B) ou sur une pièce (15) d'un premier organe (11) ou d'un deuxième organe (12) pour déplacer lesdits premiers organes de serrure (11) ou lesdits deuxièmes organes de serrure (12) au moins
(a) d'une position verrouillée pour laquelle lesdits premier et deuxième organes de serrure (11,12) du premier et du deuxième éléments de serrure (10A,10B;10E,10F) sont en prise l'un avec l'autre pour assurer la position verrouillée desdits premier et du deuxième éléments de serrure (10A,10B;10E,10F) à
(b) à une position déverrouillée pour laquelle lesdits premier et deuxième organes de serrure (11,12) du premier et du deuxième éléments de serrure (10A,10B;10E,10F) peuvent être écartés l'un de l'autre pour permettre un mouvement du couvercle (C) par rapport à la base (B),
**caractérisé en ce qu'**un (12) desdits premier et deuxième organes de serrure (11,12) comprend un élément mâle (12A) destiné à coopérer avec un élément femelle (11A), ledit élément mâle (12A) présentant un bras (12A1) portant une tige (12A2); et
**caractérisé en ce que** l'autre (11) desdits premier et deuxième organes de serrure (11,12) comprend un élément femelle (11A) comprenant un boîtier (16) définissant une chambre (17) définissant un espace intérieur (17A) et présentant une fenêtre ouverte (17A2) adaptée pour le passage de d'au moins la tige (12A2) de l'élément mâle (12A) dans ledit espace intérieur (17A), ledit espace intérieur (17A) contenant :
- un verrou (18) mobile par translation dans une direction de translation déterminée (T);
- un premier ressort (19) au moins partiellement comprimé entre une première extrémité (19A) prenant appui sur une paroi (17A1) de la chambre (17A) ou une pièce solidaire d'une paroi de la chambre et une deuxième extrémité (19B ) prenant appui sur le verrou (18) ou une pièce associée au verrou (18), ledit premier ressort (19) exerçant un effort de poussée sur le verrou mobile (18),
- une gâchette (20) mobile par pivotement par rapport à un axe de rotation (A-A) perpendiculaire à la direction de translation déterminée (T) du verrou mobile (18), ladite gâchette étant mobile entre une première position extrême de gâchette rapprochée de la fenêtre ouverte (17A2) de la chambre (17A1) et une deuxième position extrême de gâchette éloignée de la fenêtre ouverte (17A2) de la chambre ouverte (17A1) par rapport à la première position extrême de gâchette, et
- un deuxième ressort (21) exerçant un effort sur la gâchette (20) pour exercer un effort de poussée sur celle-ci vers la première position extrême de gâchette,
dans lequel dans sa première position extrême, la gâchette (20) prend appui sur une première butée (17B1) de la chambre (17A), tandis que dans sa deuxième position extrême de gâchette, la gâchette (20) prend appui sur une deuxième butée (17B2) de la chambre (17A), le pivotement maximal de la gâchette (20) étant de moins de 30°, avantageusement de 3 à 15°, tandis que la gâchette (20) présente une première butée (20B1) de gâchette éloignée de l'axe de pivotement (A-A) de la gâchette (20), cette première butée étant destinée à coopérer avec le verrou pour maintenir le verrou dans sa première position, alors qu'une deuxième butée de gâchette (20B2) rapprochée de l'axe de pivotement (A-A) vient en contact avec la première butée (17B1) de la chambre (17A) pour maintenir la gâchette dans sa première position extrême,
dans lequel le verrou (18) est mobile par translation (T) dans l'espace intérieur (17A) de la chambre (17) entre
(*) une première position extrême de verrou pour laquelle le verrou (18) est soumis à un effort maximal de poussée de la part du premier ressort (19), ladite première position extrême du verrou (18) étant adjacente de la paroi (17A1) de la chambre ou pièce solidaire de celle-ci sur laquelle prend appui la première extrémité (19A) du premier ressort (19), dans cette première position extrême de verrou, le verrou est distant de la gâchette (20),
(*) une deuxième position extrême du verrou (18) pour laquelle le verrou (18) est soumis à un effort minimal de poussée de la part du premier ressort (19), le verrou (18) dans ladite deuxième position extrême de verrou étant plus éloignée de la paroi (17A1) de la chambre (17A) ou pièce solidaire de celle-ci sur laquelle prend appui la première extrémité (19A) du premier ressort (19), par rapport ladite première position extrême du verrou (18), dans ladite deuxième position extrême du verrou, la gâchette (20) présentant un appui (20B3) poussé par l'action du deuxième ressort (21) sur au moins une deuxième surface d'appui (18A2) du verrou, et
(*) une position intermédiaire de verrou entre lesdites première et deuxième positions extrêmes du verrou, pour laquelle la première butée de gâchette (20B1) sert d'appui à une première surface d'appui (18A1) du verrou (18),
dans lequel dans la première position extrême du verrou, la gâchette (20) est adaptée pour ne plus prendre appui sur la première surface d'appui (18A1) du verrou (18) de manière à permettre une rotation de la gâchette (20) à l'encontre de l'action du deuxième ressort (21) par l'action d'une poussée du bras (12A1) et/ou de la tige (12A2) de l'élément mâle (12A) sur un élément support (20P) de la gâchette (20), ladite poussée du bras (12A1) et/ou tige (12A2) étant assurée par l'introduction de la tige (12A2) et au moins partiellement dudit bras (12A1) dans la chambre (17A) du boîtier (17) via la fenêtre (17A2),
dans lequel le verrou (18) présente un évidement (18E) adapté pour recevoir au moins partiellement la tige (12A2) de l'élément mâle (12A), après que le verrou soit poussé vers sa deuxième position extrême par l'action du premier ressort (19), après un pivotement de la gâchette (20) dans une position pour laquelle la première butée (20B 1) de gâchette n'est plus apte à buter contre la première face (18A1) du verrou (18),
ledit agencement de serrure (A1,A2) formant charnière pour un support de charge étant de préférence encore **caractérisé en ce que** le verrou (18) présente une face de support (18H), ladite face de support (18H) présentant une première partie (18H1) s'étendant dans le prolongement de la fenêtre (17A2) de la chambre (17A) du boîtier (17) au moins lorsque le verrou (18) se trouve en sa position intermédiaire et/ou en sa deuxième position extrême, et une deuxième partie (18H2) coulissant le long d'une paroi de guidage (17G) du boîtier (17) ou d'une pièce de guidage solidaire d'une paroi du boîtier (17).

2. Agencement de serrure formant charnière pour un support de charge suivant la revendication 1, **caractérisé en ce qu'**en partant d'une position intermédiaire du verrou, ledit élément support (20P) de gâchette est adapté pour positionner au moins une partie de la tige (12A2) devant l'évidement (18E) du verrou lors de l'introduction de la tige (12A2) dans le boîtier (17) par la fenêtre (17A2), et adapté par l'action de la tige sur la gâchette à l'encontre de l'action du deuxième ressort (21) pour faire pivoter la gâchette (20) vers la deuxième position extrême de gâchette, ledit élément support (20P) de la gâchette (20) présentant avantageusement un creux (20C) adapté pour recevoir au moins une partie de la tige (12A2), ledit creux (20C) étant défini entre deux faces évasées entre elles (20V1,20V2) et se terminant par un fond courbe (20V3),
la fenêtre (17A2) du boîtier (17) ayant avantageusement un bord longitudinal (17A2L) prolongé par un plat incliné (17A2P) par rapport à un plan perpendiculaire à l'axe de pivotement (A-A) de la gâchette (20), ledit plat incliné (17A2P) se terminant par un bord intérieur (17A21) surplombant un bord extrême (20VE) de l'élément support (20P).

3. Agencement de serrure formant charnière pour un support de charge suivant l'une quelconque des revendications précédentes, caractérisé en que l'évidement (18E) du verrou (18) a une forme sensiblement cylindrique ou tronconique adaptée à la forme de la tige (12A2) de l'élément mâle (12A) pour former une charnière lorsqu'au moins une partie de la tige (12A2) s'étend dans l'évidement (18E) du verrou (18).

4. Agencement de serrure formant charnière pour un support de charge suivant la revendication précédente, **caractérisé en ce que**, lorsque la tige (12A2) de l'élément mâle (12A) est insérée au moins en partie dans l'évidement (18E) du verrou, ledit évidement (18E) est adapté pour que la tige (12A2) ne puisse plus subir un mouvement de translation dans une direction sensiblement parallèle à la direction d'introduction de la tige (12A2) dans le boîtier (17) au travers de la fenêtre (17A2),
l'évidement (18E) du verrou (18) présentant avantageusement un axe central (B-B), une ouverture avant pour l'introduction de la tige et au moins une partie adjacente de l'ouverture avant présentant une section transversale perpendiculaire à l'axe central définie par une première ligne sensiblement semi-circulaire, d'une deuxième ligne sensiblement semi-circulaire distante de la première ligne sensiblement semi-circulaire, et avantageusement de deux lignes droites sensiblement parallèles entre elles et s'étendant entre lesdites première et deuxième lignes semi-circulaires.

5. Agencement de serrure formant charnière pour un support de charge suivant l'une quelconque des revendications précédentes, **caractérisé en ce qu'**en position intermédiaire du verrou (18), une face avant d'appui (18FA) du verrou (18) se situe dans le prolongement de la fenêtre (17A2) de la chambre (17A) du boîtier (17), **en ce que** la tige (12A2) de l'élément mâle (12A) lors de son mouvement vers la chambre (17A) au travers de la fenêtre (17A2) est adaptée pour contacter ladite face avant d'appui (18FA) du verrou (18), et **en ce que** ladite face avant d'appui (18FA) du verrou (18) et/ou la tige (12A2) ont une partie profilée adaptée pour qu'au moins partiellement le mouvement de la tige (12A2) vers la chambre (17A) du boîtier (17) génère un mouvement de translation (T) du verrou (18) à l'encontre de l'action du premier ressort (19), assurant un écartement entre entre la première butée (20B1) de gâchette (20) et la première surface d'appui (18A1) du verrou (18).

6. Agencement de serrure formant charnière pour un support de charge suivant l'une quelconque des revendications précédentes, **caractérisé en ce que** le verrou (18) comprend un corps (18C) présentant l'évidement (18E) pour recevoir au moins partiellement la tige (12A2) du bras (12A1) de l'élément mâle (12A), ledit corps (18C) présentant une première face (18H) obturant partiellement la fenêtre (17A2) de la chambre (17A) du boîtier (17) pour la position intermédiaire du verrou (18) et pour la deuxième position extrême du verrou (18), et une deuxième face (18A2) opposée à la dite première face (18H), **en ce que** la gâchette (20) est configurée pour que dans la deuxième position extrême du verrou (18), une partie (20B3) de la gâchette (20) vient en contact avec la deuxième face (18A2) du corps (18C), et grâce à l'action du deuxième ressort (21), la gâchette (20) exerce une poussée sur le verrou (18) pour qu'une portion de la première face (18H) du corps (18C) soit appuyée contre au moins une portion de la paroi de guidage 17G adjacente de la fenêtre (17A2).

7. Agencement de serrure formant charnière pour un support de charge selon l'une quelconque des revendications précédentes, **caractérisé en ce que** la gâchette (20) est configurée de manière à ce que lors du mouvement du verrou (18) vers la première position ou une position proche de la première position, la tige (12A2) de l'élément mâle (12A) se trouve hors de l'évidement (18E) du verrou (18), la gâchette (20) ou une pièce (20P) solidaire de la gâchette (20) agit sur la tige (12A2) pour pousser au moins une partie du bras (12A1) et éventuellement au moins une partie de la tige (12A2) hors de la chambre (17A) du boîtier (17),
**caractérisé en ce qu'**avantageusement, la tige (12A2) de l'élément mâle (12A) lors du mouvement du bras (12A1) au moins partiellement hors de la chambre (17A) du boîtier (17) au travers de la fenêtre (17A2) est adaptée pour contacter une portion de face avant (18FA) du verrou (18) située dans le prolongement de la fenêtre (17A2) de la chambre (17A), tandis que ladite portion de face avant (18FA) du verrou (18) et/ou la tige (12A2) ont de préférence une partie profilée adaptée pour qu'au moins partiellement la force exercée par le premier ressort (19) sur le verrou (18) génère un mouvement de translation (T) du verrou dans la chambre, assurant un mouvement supplémentaire au moins du bras (17A1) hors de la chambre (17A) du boîtier (17).

8. Agencement de serrure formant charnière pour un support de charge suivant l'une quelconque des revendications précédentes, **caractérisé en ce que** le boîtier (17) présente au moins un élément de guidage (17G1,17G2) pour le moyen d'actionnement allongé (13A,13B), pour assurer un mouvement de translation du moyen d'actionnement allongé (13A,13B) dans une direction parallèle au mouvement de translation (T) du verrou (18).

9. Agencement de serrure formant charnière pour un support de charge suivant l'une quelconque des revendications précédentes, **caractérisé en ce que** l'élément femelle (11A) du premier organe de serrure (11) d'un (10B,10E) desdits premier et deuxième éléments de serrure (10A,10B;10E,10F) de chaque agencement (A1,A2) comprend dans la chambre (17A) de son boîtier (17) un stator (25) avec une chambre (25A) de stator (25), ladite chambre (25A) présentant un axe central (C-C) et étant adaptée pour recevoir un cylindre (26) actionnable entre une position verrouillée et une position déverrouillée, ledit cylindre (26) étant au moins actionnable vers sa position déverrouillée au moyen d'une clef (27) pour assurer une rotation du cylindre (26) par rapport à l'axe central (C-C) du stator (25),
dans lequel le cylindre (26) présente une extrémité arrière (27) située hors de la chambre (25A) du stator (25) ou une extrémité arrière (27) associée à un connecteur (28) dont au moins une partie est située hors de la chambre (25A) du stator (25), ladite extrémité arrière ou partie du connecteur (28) située hors de la chambre (25A) du stator étant associée à un bras (29) portant un doigt d'actionnement (30) agissant sur une pièce (18T) du verrou ou associée au verrou (18), ladite pièce (18T) du verrou ou associée audit verrou étant reliée au moyen d'actionnement allongé (13A,13B), ledit doigt d'actionnement (30) coulissant dans une gorge ou fente (18F) de la pièce (18T) du verrou ou associée au verrou,
dans lequel une rotation du cylindre (26) dans la chambre (25A) du stator (25) se traduit en une rotation du bras (29), et dans lequel ladite gorge ou fente (18F) est adaptée pour transformer un mouvement de rotation du bras (29) avec le doigt d'actionnement (30) en un mouvement de translation (T) du verrou (18).

10. Agencement de serrure formant charnière pour un support de charge suivant l'une quelconque des revendications précédentes, **caractérisé en ce que** chaque agencement de serrure (A1,A2) comprend en outre un troisième élément de serrure (10C,10D) similaire au premier ou deuxième élément de serrures (10A,10B,10E,10F) et présentant un premier organe de serrure (11) ou un deuxième organe de serrure (12) coopérant avec un élément d'actionnement (13A,13B), avantageusement l'élément d'actionnement allongé (13A,13B) des premiers ou deuxièmes organes de serrure (11,12) desdits premier et deuxième éléments de serrure (10A,10B,10E,10F).

11. Agencement de serrure formant charnière pour un support de charge selon l'une quelconque des revendications précédentes, **caractérisé en ce que** le boîtier (17) présente une première paroi (170) avec la fenêtre (17A2) donnant accès à la chambre (17A), une deuxième paroi (171) perpendiculaire à la première paroi (170), cette deuxième paroi (171) présentant au moins une gorge ou rail de guidage (172), avantageusement deux gorges ou rails de guidage (172,173) parallèles entre elles/eux, et **en ce que** le verrou (18) porte sur une (18C) de ses faces qui est tournée vers la deuxième paroi (171) du boîtier (17) au moins une protubérance (18PR1), avantageusement au moins deux protubérances (18PR1,18PR2) avantageusement deux protubérances allongées parallèles entre elles, adaptée ou adaptées pour coopérer avec ledit au moins une gorge ou rail de guidage ou avec lesdits au moins deux gorges ou rails de guidage, pour guider le mouvement de translation (T) du verrou (18) dans la chambre (17A) du boîtier (17).

12. Agencement de serrure formant charnière pour un support de charge selon l'une quelconque des revendications précédentes, caractérisé en que le boîtier (17) présente une première paroi (170) avec la fenêtre (17A2) donnant accès à la chambre (17A), une deuxième paroi (171) perpendiculaire à la première paroi (170), cette deuxième paroi (171) portant une paroi intérieure (174) s'étendant dans la chambre (17A), ladite paroi intérieure (174) et ladite première paroi (171) formant des moyens de guidage du verrou (18) pour son mouvement de translation (T) dans la chambre (17A), ladite paroi intérieure (174) présentant avantageusement une portion (175) servant de butée pour la gâchette (20).

13. Agencement de serrure formant charnière pour un support de charge selon l'une quelconque des revendication précédentes, **caractérisé en ce que** le boîtier (17) forme une cuvette définissant la chambre (17A) dans laquelle sont logés au moins le verrou (18), la gâchette (20), le premier ressort (19) et le deuxième ressort (21),
**en ce que** la cuvette présente une ouverture latérale situé dans un plan parallèle à la direction de translation du verrou (18),
**en ce que** ladite ouverture latérale est fermée au moins partiellement par une paroi présentant au moins une gorge ou une fente de guidage adaptée pour coopérer avec au moins une protubérance du verrou ou d'une pièce solidaire du verrou, pour guider le verrou lors de son mouvement de translation.
**en ce que** de manière avantageuse, le verrou (18) est prolongé par un plat servant d'actionneur (14) pour au moins l'élément d'actionnement allongé (13A,13B), ledit plat ayant une dimension telle que lors du déplacement du verrou (18) au moins entre la position intermédiaire de verrou et la deuxième position extrême de verrou, le plat sert de butée latérale pour la gâchette pour au moins limiter des mouvements de la gâchette dans la chambre du boîtier dans une direction parallèle à l'axe de pivotement (A-A) de la gâchette, de préférence pour s'opposer à un mouvement de la gâchette dans la chambre du boîtier dans une direction parallèle à l'axe de pivotement (A-A) de la gâchette (20).

14. Agencement de serrure formant charnière pour un support de charge selon l'une quelconque des revendications précédentes, **caractérisé en ce que** l'élément d'actionnement allongé (13A, 13B) est adapté pour commander les verrous (18) d'au moins le premier élément de serrure (10A; 10E) et le deuxième élément de serrure (10B; 10F) pour les amener de manière simultanée de leur position verrouillée à leur position déverrouillée, tandis que les tiges (12A2) des éléments mâles et/ou les verrous (18) et/ou les gâchettes (20) et/ou l'élément d'actionnement allongé (13A, 13B) est/sont adaptés ou configurés pour permettre pour au moins le premier élément de serrure et le deuxième élément de serrure,
(a) le passage séquentiel de leur position déverrouillée à leur position intermédiaire, et de manière avantageuse
(b) le passage de manière simultanée, avantageusement automatique, de leur position intermédiaire à leur position verrouillée,
dans lequel, avantageusement le verrou (18) d'un desdits premier élément de serrure et deuxième élément de serrure est associé à un moyen de blocage pour maintenir le verrou dans une position de préfermeture entre la position intermédiaire et la deuxième position du verrou (18), avec la gâchette (20) prenant appui sur une portion de la deuxième surface d'appui (18AS) du verrou (18) adjacente de la première surface d'appui (18A1) du verrou, ledit moyen de blocage étant de préférence commandé par le verrou (18) de l'autre desdits premier élément de serrure et deuxième élément de serrure.

15. Agencement suivant l'une quelconque des revendications précédentes, **caractérisé en ce que** l'élément mâle (12A) est monté mobile par translation (TC) par rapport à un élément support (12S) à l'encontre de l'action d'un ressort (12R), le mouvement par translation (TC) de l'élément mâle étant parallèle au mouvement par translation (T) du verrou (18).

16. Support de charge comprenant une base (B) et un couvercle (C) reliés entre eux par un premier agencement de serrure formant des charnières le long d'un premier côté de la base et un deuxième agencement de serrure formant des charnières le long d'un deuxième côté de la base opposé audit premier côté, le premier agencement de serrure et/ou le deuxième agencement de serrure étant un agencement selon l'une quelconque des revendications précédentes, de préférence le premier agencement de serrure et le deuxième agencement de serrure étant chacun un agencement selon l'une quelconque des revendications précédentes.
